# EUROPÄISCHE PATENTSCHRIFT

(11) **EP 3 180 794 B1**
(45) Veröffentlichungstag und Bekanntmachung des Hinweises auf die Patenterteilung: **11.07.2018**
(21) Anmeldenummer: 15750696.5
(22) Anmeldetag: 10.08.2015
(51) Int. Cl.: H01B 7/04, H01B 1/02

(54) **ELEKTROKABEL**
ELECTRICAL CABLE
CÂBLE ÉLECTRIQUE

(30) Priorität: 11.08.2014 CH 12132014
(43) Veröffentlichungstag der Anmeldung: 21.06.2017
(73) Patentinhaber: Studer, Christoph, 5014 Gretzenbach (CH)
(72) Erfinder: Studer, Christoph, 5014 Gretzenbach (CH)
(74) Vertreter: Luchs, Willi
(86) Internationale Anmeldenummer: PCT/EP2015/068394
(87) Internationale Veröffentlichungsnummer: WO 2016/023872

(56) Entgegenhaltungen:
- Leoni Studer Ag: "BETAjet 400 FRNC-drumflex", , 1. Februar 2008 (2008-02-01), Seiten 22-23, XP55214068, Gefunden im Internet: URL:http://www.mammoetindustries.eu/pdf_st uder/BETAjet_400FRNC-Drumflex.pdf [gefunden am 2015-09-17]

## Beschreibung

Die Erfindung betrifft ein Elektrokabel für die elektrische Versorgung eines Flugzeugs, Motors oder ähnlichem, für zumindest teilweise höhere Frequenzen von vorzugsweise 400 Hz, mit einem zentralen Neutral- und/oder Rückleiter und mindestens sechs konzentrisch um letzteren herum verteilt angeordneten Phasenleitern.

Derartige Elektrokabel werden für den Transport von grossen Strömen mit höheren Frequenzen bei Luftfahrzeugen und im Erdreich eingesetzt. Durch den gesamtheitlich symmetrischen Aufbau und die auf je zwei Leiter aufgeteilte Phasenkonstruktion weisen sie ebenfalls symmetrische und optimal reduzierte induktive Spannungsabfälle mit minimiertem SkinEffekt auf und werden daher insbesondere für längere Strecken eingesetzt. Insbesondere bei Flugzeugen hat die elektrische Versorgung mit Hochfrequenz-Strom bekanntlich den Vorteil, dass dadurch im Flugzeug leichtere Generatoren, Motoren und ähnliche, insbesondere induktiv wirkende Bauelemente bzw. Gerätschaften einsetzbar sind.

Bei den bisher bekannten Elektrokabeln dieser Art, wie die BETAjet 400 FRNC-drumflex Andienkabel, ist der Neutral- und/oder Rückleiter als einteiliger, massiver bzw. flexibler Nullleiter ausgebildet, wobei der symmetrische Aufbau des Kabels es mit sich bringt, dass der Nullleiter im Zentrum des Kabels geführt ist. Diese bekannten Elektrokabel genügen vollkommen den Anforderungen, wenn sie fest verlegt werden.

Bei Verwendung des Kabels als flexibles Andienkabel, wie das bei Anwendung desselben als elektrisches Versorgungskabel für Flugzeuge der Fall ist, werden sie bei Nichtgebrauch auf Trommeln gerollt bzw. beim Andocken ans Flugzeug abgerollt und dabei auf dem Asphaltboden oder ähnlichem entlang gezogen. Es besteht dann der Umstand, dass im Zentrum des Kabels eine aktive Einzelader liegt, die durch Torsion einer starken mechanischen Belastung ausgesetzt ist, weil die Versorgungskabel aufgrund des wiederholten Auf- und Abrollens wiederkehrend einer Biegungsbelastung ausgesetzt sind.

Dadurch entsteht die Gefahr, dass der Neutral- und/oder Rückleiter des Kabels durch die starke Biegebeanspruchung beschädigt und das Kabel damit funktionsunfähig wird. In der Vergangenheit ist versucht worden, diesen Nachteil durch einen mechanisch verstärkten Kern im zentralen Nullleiter zu kompensieren. Dennoch kann eine solche Konstruktion je nach Belastung und Lebensdauer des Kabels trotzdem zu einem Bruch der Zentrums-Leiter führen, jedoch zu einem späteren Zeitpunkt als bei vergleichbaren Elektrokabeln mit unverstärktem Zentralleiter.

Bei gattungsmässigen Kabeln weist der Neutralleiter üblicherweise nur den halben Querschnitt der Phasenleiter (mit je 2 Phasen) auf. Insbesondere, weil einphasige asymmetrische Verbraucher mit geschalteten Netzteilen an Bord, im Neutralleiter eine Addition der erzeugten Oberwellen hervorrufen, wird der Skineffekt und damit die Belastung in diesem nachteilig erhöht.

Der Erfindung liegt die Aufgabe zugrunde, ein Elektrokabel der eingangs genannten Art zu schaffen, welches eine optimale Flexibilität und Torsionsresistenz aufweist, aber dennoch optimale elektrische Werte gewährleistet, dies ohne die Gefahr eines Bruches des zentralen Neutral- und/oder Rückleiters. Ferner soll der nachteilige Skineffekt im Neutral- oder Rückleiter unter Beibehaltung des gleichen Durchmessers des Neutralleiters verringert werden.

Diese Aufgabe ist erfindungsgemäss dadurch gelöst, dass der Neutral- und/oder Rückleiter aus mehreren einzeln isolierten Nullleitern aufgebaut ist, deren Gesamtquerschnitt dem Querschnitt eines einzelnen massiven Zentralleiters annähernd entspricht.

Durch diese Konstruktion ergibt sich ein Aufbau des Kabelzentrums mit nur einem belastbaren, nicht elektrischen Zentralelement, durch welche bessere mechanische Eigenschaften entstehen, ohne dass das Kabelzentrum mit allen Netralleitern aber dicker als bei herkömmlichen Konstruktionen wird. Dadurch müssen die Phasenisolationen nicht unnötig dicker bemessen werden, um die geometrischen Abmessungen für die Lagenverseilung zu erfüllen.

Durch die erfindungsgemässe Konstruktion des Kabels ist es auch möglich, trotz des mehrteiligen Aufbaus des zentralen Neutralleiters den geringen Induktivitätsbelag beizubehalten, d.h. eine kompakte Leiterkonstruktion zu gewährleisten. Das ist gerade bei 3-phasigen Wechselströmen mit 400 Hz sehr wichtig, da jede Induktivitätserhöhung einen 8mal höheren induktiven Spannungsabfall bewirkt, als dies bei 50Hz-Strömen der Fall wäre. Bei einem respektablen Anteil von harmonischen Oberwellen durch statische Umrichter oder elektronische Verbraucher nimmt die diesbezügliche Wichtigkeit nochmals zu.

Die neue Kabelkonstruktion erlaubt zugleich eine Redundanz des zentralen Neutral- und/oder Rückleiters, da bei ihm, anders als bei herkömmlichen Konstruktionen mit nur einem massiven Nullleiter praktisch ausgeschlossen ist, dass alle sechs Einzelleiter des mehrteiligen Nullleiters gelichzeitig brechen können. Im Ergebnis wird damit das Risiko eines Nullleiterbruches sehr stark herabgesetzt, da sich kein aktiver Leiter mehr im Zentrum des Elektrokabels befindet und eine mehrfache Redundanz wirksam ist.

Weitere vorteilhafte Ausgestaltungen der Erfindung sind in den übrigen Unteransprüchen gekennzeichnet.

Die Erfindung wird nachfolgend anhand eines Ausführungsbeispiels unter Bezugnahme auf die Zeichnung näher beschrieben. Es zeigt:
- Fig. 1: einen Querschnitt eines erfindungsgemässen Elektrokabels.

Das in Fig. 1 gezeigte Elektrokabel besitzt einen zentralen Aderverbund als Neutral- und/oder Rückleiter 1 sowie sechs konzentrisch um diese herum gleichmässig verteilt angeordnete Phasenleiter 2a, 2b, 3a, 3b, 4a, 4b, wobei jede Phase auf zwei symmetrisch gegenüberliegende Phasenleiter 2a, 2b, 3a, 3b, bzw. 4a, 4b aufgeteilt ist.

Die sechs Phasenleiter 2a bis 4b haben zum Beispiel einen Querschnitt von 35 mm² und sind aus blanken und feindrähtigen Kupferlitzen 5 hergestellt. Diese Kupferlitzen 5 sind nach der Norm IEC 60228, mindestens Klasse 5 ausgelegt, wobei jeder Phasenleiter mit einer Isolation 6 aus einer vorzugsweise vernetzten Kunststoffisolation, beispielsweise EPR, versehen ist.

Das Elektrokabel ist ferner mit einem Innenmantel 13 aus orangefarbigem Polyurethan als Abriebanzeige sowie einem Aussenmantel 14 aus gelbfarbigem Polyurethan mit dazwischenliegender Faserverstärkung 15 ausgestattet. Selbstverständlich könnten auch andere Farben verwendet werden.

Erfindungsgemäss ist das Elektrokabel aus sechs einzeln isolierten Nullleitern 16 mit jeweils einer einzelnen Isolation 19 aufgebaut, wobei die Nullleiter 16 als auch die die Phasenleiter 2a, 2b, 3a, 3b, 4a, 4b je aus einer Vielzahl von Drähten gebildet sind.

Vorteilhaft sind die Nullleiter 16 mit SRC-Seelen (Special Round Conductor) oder Unilay-Litzen mit einem Querschnitt von je 6 mm² aufgebaut, also total 36 mm², was dem Querschnitt eines herkömmlichen nicht aufgeteilten Nullleiters entspricht.

Bei einem bekannten massiven Nullleiter sind üblicherweise eine Anzahl von Litzen seilförmig um ein Zentrum gewunden, die aus Kupferlitzen 8, blank und feindrähtig, mit einer Isolierung 9 aus EPR, vernetzt, hergestellt sind.

Die einzelnen Nullleiter 16 des aufgeteilten Neutral- und/oder Rückleiters 1 sind um ein Zentralelement 17 aus Kunststoffmaterial angeordnet und weisen eine sie umfassende dünne Ummantelung 18 oder Bandierung auf, ebenfalls aus Isoliermaterial. Die Nullleiter 16 sind aus feindrähtigen Kupferlitzen hergestellt und mit einer Isolation 19 aus einem vorzugsweise vernetzten Kunststoff, zum Beispiel einem Polyolefin Copolymer, dünnwandig und elektronenstrahlvernetzt einzeln isoliert.

Durch den erfindungsgemässen Aufbau des zentralen Neutral- und/oder Rückleiters 1 kann gegenüber dem Stand der Technik das Risiko eines Zentralleiterbruchs stark verringert werden, ohne den Gesamtquerschnitt des Kabels zu verändern und dessen hervorragenden elektrischen Eigenschaften negativ zu beeinflussen. Da praktisch nicht alle sechs einzelnen Nullleiter 16 gleichzeitig brechen können, ergibt sich eine mehrfache Redundanz des erfindungsgemäss aufgeteilten Nullleiters, die eine starke Reduzierung des Risikos eines Nullleiterbruchs mit sich bringt, zumal im geometrischen Zentrum des Kabels kein aktiver Leiter vorhanden ist.

Das Elektrokabel umfasst im Rahmen der Erfindung zwischen den benachbarten Phasenleitern 2a, 2b, 3a, 3b, 4a, 4b aussenseitig zusätzlich gleichmässig über den Umfang verteilte Aussenspickel 10, welche Spickelleiter 11 als Vierer von je 4x1 mm² aufweisen, die auch aus feindrähtigen Kupferlitzen mit je einer Isolation 12 aus einer wiederum vorzugsweise vernetzten Kunststoffisolation versehen sind.

Vorteilhaft ist die Verseilrichtung der isolierten Nulleiter 16 gleich zu wählen wie diejenige der Phasenleiter 2a,2b,3a,3b,4a,4b. Die Schlaglängen sind dabei derart zueinander bemessen, dass bei Torsion die Längenänderungen der innenliegenden Nullleiter annähernd gleich wie diejenigen der äusseren Phasenleiter sind.

Als Variante können zusätzliche Neutralleiter in den Aussenspickeln des Kabels enthalten sein, mittels denen eine weitere Erhöhung des Gesamtquerschnitts des Neutral- und/oder Rückleiters zum Beispiel auf den vollen Phasenquerschnitt ermöglichen.

## Patentansprüche

1. Elektrokabel für die elektrische Versorgung eines Flugzeugs, Motors oder ähnlichem für zumindest teilweise höhere Frequenzen von vorzugsweise 400 Hz, mit einem zentralen Neutral- und/oder Rückleiter (1) und mindestens einer Anzahl konzentrisch um letzteren herum verteilt angeordneten Phasenleitern (2a, 2b, 3a, 3b, 4a, 4b), **dadurch gekennzeichnet, dass**
der zentrale Neutral- und/oder Rückleiter (1) aus mehreren Nullleitern (16) mit jeweils einer einzelnen Isolation (19) aufgebaut ist, wobei die Nullleiter (16) als auch die die Phasenleiter (2a, 2b, 3a, 3b, 4a, 4b) je aus einer Vielzahl von Drähten gebildet sind.

2. Elektrokabel nach Anspruch 1, **dadurch gekennzeichnet, dass** die mehreren, vorzugsweise sechs Nullleiter (16) um ein nicht elektrisch leitendes Zentralelement (17) herum angeordnet sind.

3. Elektrokabel nach Anspruch 1 oder 2, **dadurch gekennzeichnet, dass** die Nullleiter (16) jeweils aus einer oder mehreren Litzen mit einem hohen Füllungsgrad aus den dünnen Drähten mit Kupferaufbau hergestellt sind.

4. Elektrokabel nach Anspruch 3, **dadurch gekennzeichnet, dass** die jeweiligen Nullleiter (16) aus SRC-Litzen oder Unilay-Litzen hergestellt sind.

5. Elektrokabel nach einem der vorhergehenden Ansprüche 1 bis 4, **dadurch gekennzeichnet, dass** die Nullleiter (16) aus verdrillten Drähten mit einem Durchmesser zwischen 0.05 mm und 0.75 mm bestehen.

6. Elektrokabel nach einem der vorhergehenden Ansprüche 1 bis 5, **dadurch gekennzeichnet, dass** die jeweiligen Nullleiter (16) aus Würgelitzen ohne geometrischen Aufbau mit jeweils einer Vielzahl von Drähten, beispielsweise zwischen 700 und 800 bei einem Querschnitt von 6 mm² bestehen und diese durch eine Folie als Isolation (19) ummantelt sind.

7. Elektrokabel nach einem der vorhergehenden Ansprüche 1 bis 6, **dadurch gekennzeichnet, dass** die Nullleiter (16) jeweils mit einer sehr dünnen und vernetzten Isolation (19) aus Kunststoff versehen sind, welche eine Wanddicke von 0.1 mm bis 1 mm aufweist.

8. Elektrokabel nach einem der vorhergehenden Ansprüche 1 bis 7, **dadurch gekennzeichnet, dass** zwischen den benachbarten Phasenleitern (2a, 2b, 3a, 3b, 4a, 4b) aussenseitig jeweils mindestens ein Aussenspickel (10) mit je einer Anzahl von Spickelleitern (11) geführt sind.

9. Elektrokabel nach Anspruch 8, **dadurch gekennzeichnet, dass** je vorzugsweise vier Spickelleiter (11) mit je einer Isolation (12) vorgesehen sind, die zu Messungs-, Steuerungs- und/oder Regelungszwecken verwendbar sind.

10. Elektrokabel nach einem der vorhergehenden Ansprüche 1 bis 9, **dadurch gekennzeichnet, dass** die Phasenleiter (2a, 2b, 3a, 3b, 4a, 4b), die jede auf zwei symmetrisch gegenüberliegende Phasenleiter (2a, 2b, 3a, 3b bzw. 4a, 4b) aufgeteilt sind, und die zusätzlichen Spickelleiter (11) von einem diese umfassenden Innenmantel (13) aus einem farbigen Kunststoff und einem letzteren umgebenden Aussenmantel (14) aus einem andersfarbigen Kunststoff umschlossen sind.

11. Elektrokabel nach einem der vorhergehenden Ansprüche 1 bis 10, **dadurch gekennzeichnet, dass** die Verseilrichtung der Nulleiter (16) gleich wie diejenige der Phasenleiter (2a,2b,3a,3b,4a,4b) verläuft.

12. Elektrokabel nach Anspruch 11, **dadurch gekennzeichnet, dass** die Schlaglängen derart zueinander bemessen sind, dass bei Torsion die Längenänderungen der innenliegenden Nullleiter (16) annähernd gleich wie diejenigen der Phasenleiter (2a, 2b, 3a, 3b, 4a, 4b) sind.

## Claims

1. An electrical cable for supplying electricity to an aircraft, an engine or similar, for at least partially higher frequencies of preferably 400 Hz, comprising a central neutral and/or return conductor (1) and at least a number of phase conductors (2a, 2b, 3a, 3b, 4a, 4b) arranged in a concentrically distributed manner about the latter, **characterised in that** the central neutral and/or return conductor (1) is made up of a number of neutral wires (16) each with individual insulation (19), the neutral wires (16) and the phase conductors (2a, 2b, 3a, 3b, 4a, 4b) each being formed from a plurality of wires.

2. The electrical cable according to Claim 1, **characterised in that** the number of, preferably six, neutral wires (16) are arranged about a non-electrically conductive central element (17).

3. The electrical cable according to Claim 1 or 2, **characterised in that** the neutral wires (16) are each produced from one or more strands with a high degree of filling from the thin wires with a copper structure.

4. The electrical cable according to Claim 3, **characterised in that** the respective neutral wires (16) are produced from SRC strands or Unilay strands.

5. The electrical cable according to any of the preceding Claims 1 to 4, **characterised in that** the neutral wires (16) are made of twisted wires with a diameter of between 0.05 mm and 0.75 mm.

6. The electrical cable according to any of the preceding Claims 1 to 5, **characterised in that** the respective neutral wires (16) are made of bunched strands without a geometric structure, each with a plurality of wires, for example between 700 and 800 with a cross-section of 6 mm², and these are surrounded by a film as insulation (19).

7. The electrical cable according to any of the preceding Claims 1 to 6, **characterised in that** the neutral wires (16) are each provided with very thin and cross-linked insulation (19) made of plastic and which has a wall thickness of 0.1 mm to 1 mm.

8. The electrical cable according to any of the preceding Claims 1 to 7, **characterised in that** at least one outer thin cable (10) each with a number of conductors (11) are respectively guided on the outside between the adjacent phase conductors (2a, 2b, 3a, 3b, 4a, 4b).

9. The electrical cable according to Claim 8, **characterised in that** preferably four conductors (11), each provided with insulation (12), can respectively be used for measuring, control and/or regulation purposes.

10. The electrical cable according to any of the preceding Claims 1 to 9, **characterised in that** the phase conductors (2a, 2b, 3a, 3b, 4a, 4b), that are each distributed over two symmetrically opposing phase conductors (2a, 2b, 3a, 3b or 4a, 4b), and the additional conductors (11) are enclosed by an inner sheath (13) made of a coloured plastic surrounding the latter and an outer sheath (14) surrounding the latter made of a plastic of a different colour.

11. The electrical cable according to any of the preceding Claims 1 to 10, **characterised in that** the stranding direction of the neutral wires (16) runs in the same direction as that of the phase conductors (2a, 2b, 3a, 3b, 4a, 4b).

12. The electrical cable according to Claim 11, **characterised in that** the lay lengths are determined in relation to one another such that with torsion the length changes of the neutral wires (16) lying on the inside are approximately the same as those of the phase conductors (2a, 2b, 3a, 3b, 4a, 4b).

## Revendications

1. Câble électrique pour l'alimentation électrique d'un aéronef, d'un moteur ou analogue, pour des fréquences assez hautes, au moins en partie, de préférence de 400 Hz, comprenant un conducteur (1) central neutre et/ou de retour et au moins un certain nombre de conducteurs (2a, 2b, 3a, 3b, 4a, 4b) de phase disposés concentriquement en étant répartis autour de ce dernier, **caractérisé en ce que**
le conducteur (1) central neutre et/ou de retour est formé de plusieurs conducteurs (16) neutres ayant chacun une isolation (19) individuelle, les conducteurs (16) neutres étant formés, tout comme les conducteurs (2a, 2b, 3a, 3b, 4a, 4b) de phase, respectivement d'une pluralité de fils.

2. Câble électrique suivant la revendication 1, **caractérisé en ce que** les plusieurs, de préférence six, conducteurs (16) neutres sont disposés autour d'un élément (17) central non conducteur de l'électricité.

3. Câble électrique suivant la revendication 1 ou 2, **caractérisé en ce que** les conducteurs (16) neutres sont fabriqués chacun d'un ou de plusieurs torons, ayant un grand degré de remplissage en les fils minces à structure de cuivre.

4. Câble électrique suivant la revendication 3, **caractérisé en ce que** les conducteurs (16) neutres sont fabriqués en toron SRC ou en toron unilay.

5. Câble électrique suivant l'une des revendications précédentes 1 à 4, **caractérisé en ce que** les conducteurs (16) neutres sont constitués de fils torsadés d'un diamètre compris entre 0,05 mm et 0,75 mm.

6. Câble électrique suivant l'une des revendications précédentes 1 à 5, **caractérisé en ce que** les conducteurs (16) neutres sont constitués de torons torsadés sans structure géométrique, ayant chacun une pluralité de fils, par exemple entre 700 et 800 pour une section transversale de 6 mm² et ceux-ci sont gainés d'une feuille, comme isolation (19).

7. Câble électrique suivant l'une des revendications précédentes 1 à 6, **caractérisé en ce que** les conducteurs (16) neutres sont pourvus chacun d'une isolation (19) en matière plastique, très mince et réticulée, qui a une épaisseur de paroi de 0,1 mm à 1 mm.

8. Câble électrique suivant l'une des revendications précédentes 1 à 7, **caractérisé en ce qu'**entre le conducteurs (2a, 2b, 3a, 3b, 4a, 4b) de phase voisins passe, du côté extérieur, respectivement au moins un bardage (10) extérieur ayant un certain nombre de conducteurs (11) de bardage.

9. Câble électrique suivant la revendication 8, **caractérisé en ce que** chaque, de préférence quatre, conducteurs (11) de bardage sont prévus, ayant chacun une isolation (12), qui peuvent être utilisés à des fins de mesure, de commande et/ou de régulation.

10. Câble électrique suivant l'une des revendications précédentes 1 à 9, **caractérisé en ce que** les conducteurs (2a, 2b, 3a, 3b, 4a, 4b) de phase, qui sont répartis chacun en deux conducteurs (2a, 2b, 3a, 3b et 4a, 4b) de phase opposés symétriquement, et les conducteurs (11) supplémentaires de bardage sont entourés d'une gaine (13) intérieure, en une matière plastique colorée les entourant, et d'une gaine (14) extérieure, en une matière plastique autrement colorée entourant cette dernière.

11. Câble électrique suivant l'une des revendications précédentes 1 à 10, **caractérisé en ce que** le sens de torsion des conducteurs (16) neutres est le même que celui des conducteurs (2a, 2b, 3a, 3b, 4a, 4b) de phase.

12. Câble électrique suivant la revendication 11, **caractérisé en ce que** les pas de câblage sont adaptés les uns aux autres, de manière à ce qu'à la torsion, les variations de longueur des conducteurs (16) neutres intérieurs soient à peu près les mêmes que celles des conducteurs ('2a, 2b, 3a, 3b, 4a, 4b) de phase.²
